# EUROPÄISCHE PATENTSCHRIFT

(11) **EP 2 128 359 B1**
(45) Veröffentlichungstag und Bekanntmachung des Hinweises auf die Patenterteilung: **19.01.2011**
(21) Anmeldenummer: 09160206.0
(22) Anmeldetag: 14.05.2009
(51) Int. Cl.: E05B 9/04

(54) **Abbruchsicherer Doppelschließzylinder**
Break-proof double locking cylinder
Cylindre de fermeture double protégé contre la rupture

(30) Priorität: 28.05.2008 AT 3062008 U
(43) Veröffentlichungstag der Anmeldung: 02.12.2009
(73) Patentinhaber: Kaba GmbH, 3130 Herzogenburg (AT)
(72) Erfinder: Kornhofer, Markus, 3451, Michelhausen (AT); Navratil, Heinz, 3100, St. Pölten (AT); Fial, Franz, 3151, St. Georgen am Steinfelde (AT)
(74) Vertreter: Müllner, Martin

(56) Entgegenhaltungen:
- CH-A5- 679 169
- DE-A1- 19 744 065
- DE-U1- 20 100 325
- FR-A- 2 867 502

## Beschreibung

### Technisches Gebiet

Die Erfindung betrifft einen abbruchgesicherten Doppelschließzylinder mit einem einstückigen Zylindergehäuse, das zwei Gehäusehälften mit jeweils einer kreiszylindrischen Lagerung für Zylinderkerne aufweist, die mit einer zwischen den Gehäusehälften vorgesehenen, drehbar gelagerten Sperrnase kuppelbar sind, wobei die Gehäusehälften durch einen Steg miteinander in Verbindung stehen, der mit einer Querbohrung für die Befestigung des Doppelschließzylinders ausgestattet ist und wobei mindestens ein in Ausnehmungen der Gehäusehälften verankertes und den Steg überbrückendes Plättchen zur Erhöhung der Abbruchsicherheit vorgesehen ist.

### Stand der Technik

Sicherheits-Schließzylinder weisen Einbauten auf, die ein Abtasten wie auch ein Aufbohren erschweren. Darüber hinaus ist es erforderlich, einen Doppelschließzylinder gegen Gewaltanwendungen abzusichern. In erster Linie sind Maßnahmen erforderlich, die ein Abbrechen an der kritischen Stelle, nämlich im Bereich des Steges zwischen den beiden Gehäusehälften, unterbinden oder zumindest erschweren.

Gemäß der CH 679169 A (KELLER ERNST ) 31.12.1991 durchsetzt eine Längsbohrung die Gehäusehälften. Ein Stahlseil wird durch Presssitzausbildungen in den Hälften verankert und überbrückt die Ausnehmung für die Sperrnase. Dadurch ist allerdings der Drehbereich der Sperrnase massiv eingeschränkt. Es sind daher noch andere Lösungen in der CH-Druckschrift veröffentlicht. So werden in einer durchgehenden Ausnehmung, die auch den Steg durchsetzt, parallel geschichtete Federzungen eingelegt. Diese Federzungen liegen in Parallelebenen zur Ebene der Zuhaltungen und beanspruchen einen großen Teil des für die Zuhaltungen erforderlichen Raumes. Es wurde ferner in diesem Zusammenhang vorgeschlagen, dünne Stahlseile seitlich der Zuhaltungen in Längsbohrungen einzulegen und auch durch den Steg zu führen. Hier ist wieder die Verankerung problematisch. Natürlich kommt es auch zu einer Schwächung des Steges.

In der DE 2343720 A (ZEISS IKON AG ) 13.03.1975 ist ein Doppelzylinder beschrieben, der aus zwei Einzelzylindern besteht, die durch ein separates Verbindungsstück gekuppelt sind. Dieses erfüllt die Funktion eines Steges und greift mit seitlichen Armen in die Einzelzylindergehäuse. Ein Federstahlstück ist unterlegt und die gesamte Vorrichtung ist mit Stiften fixiert. Die Festigkeit dieser Konstruktion wird durch den Querschnitt der Arme bestimmt, der nur einen Bruchteil des gesamten Querschnitts eines üblichen einstückig mit dem Doppelzylindergehäuse ausgebildeten Steges ausmacht.
In der FR 2 867 502 A (PICARD SERRURES) 16.09.2005 ist weiterhin ein Doppelzylinder mit den Merkmalen des Oberbegriffs des Anspruchs 1 beschrieben.

### Darstellung der Erfindung

Die Erfindung zielt darauf ab, eine Verbesserung der Festigkeit im kritischen Bereich zu erreichen.

Es wurde festgestellt, dass der Bruch am Steg nächst der Sperrnase ausgeht. In diesem Sinne wurde die Verbesserung dadurch erreicht, dass das Plättchen unmittelbar auf dem Steg aufliegend zwischen der Achse der Querbohrung und der Sperrnase, gegebenenfalls die Querbohrung teilweise durchsetzend, angeordnet ist. Wenn auf den Schließzylinder durch eine in den Zylinderkern gewaltsam eingeschraubte Schraube als Einbruchs-Hilfswerkzeug ein Zug ausgeübt wird, dann liegt die erfindungsgemäße Verstärkung genau zwischen dem Zugpunkt und dem Gegenlager, nämlich der Befestigungsschraube im Steg. Ein Ziehschutz wird auf diese Weise erreicht.

Es ist zweckmäßig, wenn das Plättchen im Bereich des Steges zur Sperrnase hin ausgenommen ist und an den beiden Enden mit voller Stärke in die Ausnehmungen der Gehäusehälften greift. Ein zähes Material mit hoher Festigkeit (z.B. Stahl C-10, Zugfestigkeit min. 500 N/mm² oder Ck-15, Zugfestigkeit min. 540 N/mm²) wird für das Plättchen eingesetzt. Die Ausnehmung im Plättchen ermöglicht ein Durchdrehen der Sperrnase und wird konstruktiv unmittelbar an den Drehkreis derselben herangeführt. Um eine noch bessere Materialausnutzung zu erreichen, ist der Boden der Ausnehmung als Kreiszylinderfläche ausgebildet und die geometrische Achse des Kreiszylinders entspricht der Drehachse der Zylinderkerne bzw. der Sperrnase. Damit entsteht mittig im Plättchen eine konkave, rinnenförmige Ausnehmung exakt nach dem Drehkreis der Sperrnase.

Es ist zweckmäßig, wenn die Ausnehmungen in den Gehäusehälften in Verlängerung der der Sperrnase zugewandten Oberfläche des Steges vorgesehen sind und Bohrungen, beispielsweise für Stiftzuhaltungen, durchsetzen. So wird das Plättchen in seiner Strecklage genau dort gehalten, wo die größten Zugkräfte auftreten. Die Ausnehmungen schneiden Bohrungen für Stifte zur Verankerung im Gehäuse. Sie können gleichachsig mit den Bohrungen für Stiftzuhaltungen ausgeführt sein, sodass gemäß einer Weiterbildung der Erfindung auch Hülsen zur Armierung der Bohrungen das Plättchen ähnlich wie die Stifte verankern. Im Inneren der Hülsen bewegen sich die Federn und die Gehäusestifte sowie vorgelagerte Kernstifte. Diese Hülsen sind verhältnismäßig lang und verteilen die Zugkräfte auf das Gehäuse sehr gleichmäßig.

Eine weitere Verbesserung der Verankerung ergibt sich dadurch, dass das Plättchen im Inneren der Gehäusehälften durch paarweise beiderseits der Zuhaltungen vorgesehene Stifte, vorzugsweise Stahlstifte als Aufbohrschutz, festgehalten ist. Das Plättchen kann ein oder mehrere Bohrungen von Zuhaltungen durchdringen und dort allenfalls mittels der Hülsen, die die Bohrungen auskleiden, zusätzlich verankert sein. Flankierend und ebenfalls zur Lagefixierung können somit die Stifte, die zudem dem Aufbohrschutz dienlich sind, vorgesehen sein. Eine besondere Ausführungsform ist **dadurch gekennzeichnet, dass** das Plättchen an den in die Gehäusehälften eingreifenden Enden seitlich hakenförmige Ausnehmungen aufweist, in die die Stifte eingreifen. Die Richtung der Haken steht einem Auseinanderziehen bei Gewaltanwendung auf den Doppelschließzylinder entgegen. Eine weitere praxisgerechte Variante der Verankerung des Plättchens an einem oder beiden Enden sieht vor, dass die paarweise vorgesehenen Stifte Bohrungen des Plättchens durchdringen, die nächst der Längsachse des Plättchens liegen und, zusammen mit allfälligen Bohrungen unmittelbar in der Längsachse, zu einer gemeinsamen Ausnehmung mit die Stiftquerschnitte einhüllender Kontur, z.B. in Kleeblattform, vereinheitlicht bzw. zusammengefasst sind. Damit sind die paarweisen Stifte allenfalls zusammen mit zentralen Stiften oder Hülsen mittig an einem oder beiden Enden des Plättchens konzentriert und erfüllen die Verankerungsfunktion in besonderem Maße.

Eine weitere Ausführungsform ist **dadurch gekennzeichnet, dass** das Plättchen in dem in die Ausnehmungen der Gehäusehälften hineinragenden Bereich Bohrungen aufweist, dass Stifte in den Gehäusehälften vorgesehen sind, die in diese Bohrungen beispielsweise bis zu einem Drittel oder bis zur Hälfte der Plättchenstärke eingreifen und vorzugsweise dass in Fortsetzung der Stifte die Zuhaltungen zur schlüsselcodeabhängigen Freigabe oder Sperrung des Zylinders geführt sind. Im Gegensatz zu den splintähnlich das Plättchen verankernden Stiften greifen diese Stifte nur in die Bohrungen im Plättchen ein, ohne es zu durchdringen. Der freibleibende Rest der Bohrung und der anschließende Bohrungskanal in der Gehäusehälfte nehmen die Zuhaltungen auf. Es liegt also beispielsweise eine Feder eines verschiebbaren Gehäusestiftes einer Zuhaltung auf der Stirnfläche des zur Verankerung vorgesehenen fest eingetriebenen Stiftes auf. Versuche haben gezeigt, dass ein bloßes Eingreifen des Stiftes in die Bohrung des Plättchens eine ausreichende Fixierung bewirkt - dies insbesondere dann, wenn noch seitliche Stifte paarweise vorgesehen sind. Eine Alternative sieht vor, dass die Bohrungen als Sackbohrungen ausgeführt sind und die Stifte in diese eingreifen und dass gegebenenfalls gegenüberliegende Sackbohrungen vorgesehen sind, an die Gehäusebohrungen für die Zuhaltungen anschließen. Somit genügt es, Sackbohrungen an Stelle von durchgehenden Bohrungen für den Eingriff der Stifte zwecks Verankerung des Plättchens auszuführen.

Das Plättchen kann spanabhebend oder durch Kaltumformung bzw. auch durch Schmieden hergestellt werden. Eine Materialverdichtung etwa im Bereich einer Ausnehmung entsprechend einer Sackbohrung wirkt sich bei Kaltumformung oder Schmieden positiv auf die Festigkeit aus. Wenn hier von Bohrungen gesprochen wird, dann ist nicht ausschließlich eine spanabhebende Herstellungstechnik gemeint. Dies gilt in gleicher Weise auch für die etwa mittige Ausnehmung im Plättchen für das Durchdrehen der Sperrnase.

Die Materialstärke des Plättchens spielt neben dem zähen Material des Plättchens eine Rolle. Um diese zu erhöhen, kann das Plättchen bis an die Querbohrung für die Befestigungsschraube des Doppelschließzylinders herangeführt werden. In diesem Sinne ist es zweckmäßig, wenn das Plättchen, der Achse der Querbohrung zugewandt, eine rinnenförmige Quernut mit einer Zylinderfläche aufweist, deren Radius dem Radius der Querbohrung entspricht, und wenn die Quernut ein Teil der Querbohrung ist. Ein Segment der Querbohrung wird somit vom Plättchen gebildet. Die rinnenförmige Quernut im Plättchen kann glatt oder aber mit einem Gewinde ausgebildet sein.

Insbesondere bei unsymmetrischen Doppelschließzylindern ist es zweckmäßig, wenn mindestens ein das Plättchen in einer Gehäusehälfte verankernder Stift eine Bohrung des Plättchens durchsetzt, in der Gehäusehälfte weitergeführt ist und in eine Ringnut in einem Zylinderkern eingreift. Wenn der Zylinderkern länger ausgebildet ist, als dies für die Zuhaltungen erforderlich ist, dann kann im vollen kreiszylindrischen Teil nächst der Kupplung die Ringnut eingestochen sein. Damit trägt der das Plättchen verankernde Stift in mehrfacher Hinsicht zur Erhöhung der Sicherheit des Doppelschließzylinders bei, zumal noch zusätzlich der Zylinderkern drehbar, jedoch axial fixiert festgehalten ist. Diese unsymmetrische Ausführung eines Doppelschließzylinders führt dazu, dass auch das Plättchen unsymmetrisch und unterschiedlich bezüglich der Fixierung der Enden in den Zylindergehäusehälften ausgebildet sein kann. Unter diesen Umständen ist es zweckmäßig, wenn das Plättchen an seinen beiden in die Gehäuseausnehmungen hineinragenden Enden mit unterschiedlichen Bohrungen oder Sackbohrungen für beiderseits unterschiedliche Verankerungen durch Stifte bzw. Hülsen ausgebildet ist und gegebenenfalls auch unterschiedliche Längen der beiden Enden aufweist. Um einem oder mehreren Stiften einen besonders sicheren Halt zu geben ist es zweckmäßig, wenn mindestens einer der Stifte zumindest über einen Teil seiner Länge mit einem Gewinde als Schraubenbolzen ausgebildet und in die Gehäusehälften eingeschraubt ist.

### Kurze Beschreibung der Abbildungen der Zeichnungen

Ausführungsbeispiele des Erfindungsgegenstandes sind in den Zeichnungen dargestellt.

Fig. 1 zeigt ein Gehäuse eines Doppelschließzylinders im Schrägriss mit zum besseren Verständnis seitlich herausgezogenem Plättchen sowie mit Hülsen zur Verankerung des Plättchens, ebenfalls separat herausgezogen, Fig. 2 eine Variante mit vollen Stiften, Fig. 3 eine ergänzende oder alternative Möglichkeit zu Fig. 1 oder Fig. 2, Fig. 4 einen Längsschnitt durch einen Doppelschließzylinder mit zwei Befestigungsmöglichkeiten des Plättchens, Fig. 5 eine Ansicht von oben, Fig. 6 einen Schrägriss mit einem unsymmetrischen Plättchen, Fig. 7 eine Variante im Längsschnitt, Fig. 8 ein Detail aus Fig. 7, Fig. 9 einen Längsschnitt durch eine weitere Variante des Plättchens, Fig. 10 einen weiteren Schrägriss mit Plättchen und innenliegender Verankerung und Fig. 11 eine Variante mit eingeschraubten Stiften im Längsschnitt.

### Weg(e) zur Ausführung der Erfindung

Ein Doppelschließzylinder 1 umfasst zwei Gehäusehälften 2, 3, die durch einen Steg 4 verbunden sind. Im Steg 4 befindet sich eine Gewindebohrung 5 für eine Befestigungsschraube, z.B. in einem Einstemmschloss. Unmittelbar in der Ebene der oberen Stegfläche, die der Sperrnase (nicht dargestellt) zugewandt ist, liegen Ausnehmungen 6, 7, die in die Gehäusehälften 2, 3 eingreifen und Bohrungen 8, 9 für Stifte 18, 19 (Fig. 2) oder für Zuhaltungen (z.B. für gefederte Gehäuse- und Kernstifte) durchsetzen bzw. schneiden. Ein Plättchen 10 wird über den Steg 4 und mit den Enden in die Ausnehmungen 6, 7 eingeschoben und gemäß Fig. 1 durch Hülsen 11, 12 gesichert. Die Hülsen 11, 12 werden von unten in die Bohrungen 8, 9 für die Zuhaltungen gesteckt. Sobald der Schließzylinder fertig zusammengebaut und alle Zuhaltungen eingefüllt wurden, werden die Bohrungen 8, 9 sowie allenfalls weitere solcher Bohrungen für Zuhaltungen unten verschlossen. Die Hülsen 11, 12 greifen durch Bohrungen 13, 14 in dem Plättchen 10. Stabilisierend wirken sich Bohrungshälften 15, 16 in den Plättchen 10 aus, die an weiteren, nicht dargestellten Hülsen in der Reihe der Zuhaltungsbohrungen oder an Stiften im Zylindergehäuse anliegen.

Das Plättchen 10 ist mittig ausgenommen. Der Boden dieser Ausnehmung 17 wird von einem Teil einer Kreiszylinderfläche gebildet, deren Radius geringfügig größer ist als der Radius des Drehkreises der Sperrnase. Dadurch kann die zwischen den Gehäusehälften gleichachsig mit den Zylinderkernen gelagerte Sperrnase um 360° durchgedreht werden.

Fig. 2 unterscheidet sich durch Stifte 18, 19, die in Stiftbohrungen 20, 21 eingesetzt werden und die das Plättchen 22, die Bohrungen 23, 24 durchgreifend, in den Gehäusehälften 2, 3 verankern. Die Stifte 18, 19 liegen in den Gehäusehälften 2, 3 in Verlängerung der Ebene der Stiftzuhaltungen.

Schließlich zeigt Fig. 3 eine Ergänzung zu Fig. 1 oder Fig. 2 mit zusätzlichen Stiften 25, 26, 27, 28, die in der Art von seitlichen Stiften, wie sie zum Aufbohrschutz bekannt sind, im Zylindergehäuse bzw. den beiden Gehäusehälften 2, 3 in Bohrungen 29, 30 eingetrieben werden. Diese Stifte 25, 26, 27, 28 greifen in hakenförmige Ausnehmungen 31, 32, 33, 34 an den Enden des Plättchens 35 ein und tragen zur Verankerung im Inneren des Doppelschließzylinders 1 bei. Das Plättchen 35 kann mit Bohrungen 13, 14 bzw. Bohrungshälften 15, 16 im Sinne der Fig. 1 ausgestattet sein. Stifte in den Bohrungshälften 15, 16 verhindern, dass die hakenförmigen Ausnehmungen 31 bis 34 bei Zugbeanspruchung auf das Plättchen 35 nach innen ausweichen und sich das Plättchen 35 aus der Verankerung befreit.

Fig. 4 setzt den Erfindungsgedanken von Fig. 2 fort. Der Stift 18' greift nicht nur durch das Plättchen 22', sondern stirnseitig in eine Ringnut 40 in einem Zylinderkern 41, der für fünf Zuhaltungen vorgesehen ist. Als weitere Besonderheit zeigt Fig. 4 im Plättchen 22' eine rinnenförmige Quernut 42 (siehe auch Fig. 9), die der Bohrung 5 zugewandt ist und ein Segment dieser Bohrung 5 bildet. Dadurch kann das Plättchen 22' stärker als das Plättchen 22 in Fig. 2 ausgeführt werden. Es wird zusätzlich durch die Befestigungsschraube in der Bohrung 5 verkeilt und festgehalten. Die Quernut 42 kann mit oder ohne Gewinde ausgebildet sein.

Fig. 5 zeigt den Doppelschließzylinder 1 von oben in Ansicht und mittig eine Sperrnase 50 mit Sperrnasenring, strichliert dargestellt.

Fig. 6 zeigt ein Gehäuse eines Doppelschließzylinders 1 mit einem asymmetrischen Plättchen 60, das in der Gehäusehälfte 2 durch einen Stift 18 im Sinne der Fig. 2 oder 18' gemäß Fig. 4 verankert ist. Strichliert ist die Möglichkeit einer tieferen Ausnehmung 6' für ein längeres Plättchen 60 und mit zwei oder mehreren Stiften 18 bzw. 18' respektive Hülsen 11, 12 dargestellt. Das Plättchen 60 wird in der Gehäusehälfte 3 durch zwei zentrale Stifte oder Hülsen (nicht dargestellt) in den Bohrungen 61 und 62 sowie durch seitliche Stifte 63, 64 fixiert. Letztere durchgreifen die hakenförmigen Ausnehmungen 65 und 66 im Plättchen 60. In der Ausnehmung 7 in der Gehäusehälfte 3 sind die mit den vorgenannten Stiften korrespondierenden Gehäusebohrungen sichtbar. Ferner erkennt man am Steg 4 eine schlitzförmige Öffnung 67 zur Querbohrung 5 und im Plättchen 60 die Quernut 42, die die Querbohrung 5 zu einem vollen Kreisquerschnitt ergänzt.

Eine weitere Variante ist in Fig. 7 und 8 dargestellt. In durchgehende Bohrungen 70 für die Zuhaltungen, die von dem Plättchen 71, in welchen sich korrespondierende Bohrungen 72 befinden, durchsetzt werden, greifen Stifte 73 beispielsweise jeweils nur bis zur Hälfte oder bis zu einem Drittel der Stärke des Plättchens 71 ein. Dies genügt, um das Plättchen 71 zu verankern. Der darüber liegende, frei bleibende Teil der Bohrungen 72 steht für die Zuhaltungen, z.B. Feder 74, Gehäusestift 75 und Kernstift 76, zur Verfügung. Letztere sind in einer der Bohrungen 70 strichliert dargestellt. Fig. 8 zeigt das in Fig. 7 markierte Detail in vergrößertem Maßstab.

Schließlich besteht auch die Möglichkeit, statt der durchgehenden Bohrungen 72 im Plättchen 71 Sackbohrungen 90 bzw. Sacklöcher vorzusehen, wie dies Fig. 9 am Beispiel eines Plättchens 91 zeigt. In die Sackbohrungen 90 greifen von unten die Stifte 73 (Fig. 7, 8) ein, und eine oder mehrere eventuelle Sackbohrungen 92 nach oben verlängern die Gehäusebohrungen für die Zuhaltungen, um die Variationsvielfalt zu steigern. Das Plättchen 91 ist dann von höherer Festigkeit als mit durchgehenden Bohrungen. Das Plättchen kann auch mittels durchgreifender Stifte außerhalb der Längsmittelachse verankert und für die Zuhaltungen nach oben mit Sackbohrungen 92 ausgestattet sein.

Fig. 10 zeigt eine Variante zu Fig. 3 oder 6 und betrifft die Verankerung mit Stiften 80, 81 und 82, 83, die als Stahlstifte mit Aufbohrschutzfunktion ausgebildet sein können. Wie bereits beschrieben, können diese Stifte randseitig etwa in nach außen offenen Ausnehmungen 31, 32; 33, 34 (Fig. 3) bzw. 65, 66 (Fig. 6) liegen oder aber nächst der Längsmittelachse des Plättchens 84 dieses durchgreifen. Eine besondere Ausführungsform dazu ist in Fig. 10 dargestellt. Die Bohrungen für die oben genannten Stifte sowie für Stifte oder Hülsen gemäß Fig. 1 oder 2 sind zu einer gemeinsamen Ausnehmung 85 bzw. 86 zusammengefasst, deren Umriss der Einhüllenden der (hier vier) Bohrungen für sämtliche Stifte bzw. Hülsen entspricht. Hier ist diese Form der Verankerung an beiden Enden des Plättchens in gleicher Weise vorgesehen. Es können jedoch auch verschiedene Verankerungen beiderseits vorgesehen sein. Die Ausführung nach Fig. 10 eignet sich ganz besonders für Kurzzylinder.

Alle Stifte oder Hülsen aller Verankerungsvarianten sollten möglichst lang sein, damit sich eine maximale Abstützfläche in den Zylindergehäusen 2, 3 ergibt, sodass die Zugkräfte bzw. der Kraftfluss bei Gewaltanwendung möglichst großflächig verteilt und aufgenommen wird.

Alle Stifte 18, 18', 19; 25, 26, 27, 28; 63, 64; 73; 80, 81, 82, 83, die zur Lagefixierung des Plättchens 22, 22', 35, 60, 71, 91, 84 und zur Übertragung der Zug- bzw. Torsionskräfte auf die Gehäusehälften 2, 3 dienen, wurden bisher als Passstifte mit Kraftschlussverbindung dargestellt und beschrieben. Diese Stifte oder einige davon können aber auch in die Gehäusehälften 2, 3 eingeschraubt sein. Fig. 11 zeigt eine solche Variante im Längsschnitt. Stifte 100 sind über einen Teil ihrer Länge mit einem Gewinde 101 ausgestattet, das in die jeweilige Gehäusehälfte 2 bzw. 3 eingeschraubt ist. Im Beispiel der Fig. 11 endet das Gewinde 101 in oder vor der Bohrung für das Plättchen 102. Damit sind Beschädigungen und allfällige Kerbwirkungen auf das Plättchen 102 ausgeschlossen. Die Stifte 100 tragen im Sinne von Schraubenbolzen hier flache Schraubenköpfe 103 mit mittigen Senkungen 104 (z.B. Inbussenkungen), die das formschlüssige Ansetzen eines Schraubendrehers ermöglichen. Die Schraubenköpfe 103 liegen in Eindrehungen bzw. Sackbohrungen der Gehäusehälften 2, 3 und bleiben innerhalb des Umrisses eines Hahn-Profils. Sie halten auch nach einem allfälligen Abbrechen oder Ausbrechen des Steges oder von Teilen der aus Messing gefertigten Gehäusehälften diese Teile zusammen und bilden gewissermaßen ein verstärkendes Rückgrat im Inneren. Durch den besseren Schluss der Teile kommt es ferner zu einer besonders guten Kraftverteilung. Die Stifte 100 bzw. Kopfschrauben bestehen aus hochfestem Stahl, z.B. der Festigkeitsklasse 10.9. Jeder Stift kann in dieser Art ausgebildet sein.

## Patentansprüche

1. Abbruchgesicherter Doppelschließzylinder (1) mit einem einstückigen Zylindergehäuse, das zwei Gehäusehälften (2, 3) mit jeweils einer kreiszylindrischen Lagerung für Zylinderkerne (41) aufweist, die mit einer zwischen den Gehäusehälften (2, 3) vorgesehenen, drehbar gelagerten Sperrnase (50) kuppelbar sind, wobei die Gehäusehälften (2, 3) durch einen Steg (4) miteinander in Verbindung stehen, der mit einer Querbohrung (5) für die Befestigung des Doppelschließzylinders (1) ausgestattet ist, und wobei mindestens ein in Ausnehmungen (6, 6', 7) der Gehäusehälften (2, 3) verankertes und den Steg (4) überbrückendes Plättchen (10, 22, 22', 35, 60, 71, 84, 91, 102) zur Erhöhung der Abbruchsicherheit vorgesehen ist, **dadurch gekennzeichnet, dass** das Plättchen (10, 22, 22', 35, 60, 71, 84, 91, 102) unmittelbar auf dem Steg (4) aufliegend zwischen der Achse der Querbohrung (5) und der Sperrnase (50) angeordnet ist.

2. Abbruchgesicherter Doppelschließzylinder nach Anspruch 1, **dadurch gekennzeichnet, dass** das Plättchen (10, 22, 22', 35, 60, 71, 84, 91, 102) im Bereich des Steges (4) zur Sperrnase hin eine Ausnehmung (17) aufweist und an den beiden Enden mit voller Stärke in die Ausnehmungen (6, 6', 7) der Gehäusehälften (2, 3) greift.

3. Abbruchgesicherter Doppelschließzylinder nach Anspruch 2, **dadurch gekennzeichnet, dass** der Boden der Ausnehmung (17) als Kreiszylinderfläche ausgebildet ist und die geometrische Achse des Kreiszylinders der Drehachse der Zylinderkerne (41) bzw. der Sperrnase (50) entspricht.

4. Abbruchgesicherter Doppelschließzylinder nach einem der Ansprüche 1 bis 3, **dadurch gekennzeichnet, dass** die Ausnehmungen (6, 6', 7) in den Gehäusehälften (2, 3) in Verlängerung der der Sperrnase (50) zugewandten Oberfläche des Steges (4) vorgesehen sind und Bohrungen (8, 9, 70) für Stiftzuhaltungen (74, 75, 76) durchsetzen.

5. Abbruchgesicherter Doppelschließzylinder nach Anspruch 4, **dadurch gekennzeichnet, dass** das Plättchen (10) in den Gehäusehälften (2, 3) durch Hülsen (11, 12) verankert ist, die das Plättchen (10) durchsetzen und die in ihrem Inneren die Zuhaltungen aufnehmen. (Fig. 1)

6. Abbruchgesicherter Doppelschließzylinder nach einem der Ansprüche 1 bis 5, **dadurch gekennzeichnet, dass** das Plättchen (35, 60, 84) im Inneren der Gehäusehälften (2, 3) durch paarweise beiderseits der Zuhaltungen vorgesehene Stifte (25, 26, 27, 28; 63, 64; 80, 81, 82, 83) festgehalten ist. (Fig. 3, 6, 10)

7. Abbruchgesicherter Doppelschließzylinder nach Anspruch 6, **dadurch gekennzeichnet, dass** die paarweise beiderseits der Zuhaltungen vorgesehenen Stifte (25, 26, 27, 28; 63, 64; 80, 81, 82, 83) Stahlstifte zum Aufbohrschutz sind. (Fig. 3, 6, 10)

8. Abbruchgesicherter Doppelschließzylinder nach Anspruch 6 oder 7, **dadurch gekennzeichnet, dass** das Plättchen (35, 60) an den in die Gehäusehälften (2, 3) eingreifenden Enden seitlich hakenförmige Ausnehmungen (31, 32, 33, 34; 65, 66) aufweist, in die die Stifte (25, 26, 27, 28; 63, 64) eingreifen. (Fig. 3, 6)

9. Abbruchgesicherter Doppelschließzylinder nach Anspruch 6 oder 7, **dadurch gekennzeichnet, dass** die paarweise vorgesehenen Stifte (80, 81; 82, 83) Bohrungen des Plättchens (84) durchdringen, die nächst der Längsachse des Plättchens (84) liegen und zusammen mit allfälligen Bohrungen unmittelbar in der Längsachse zu einer gemeinsamen Ausnehmung (85, 86) mit die Stiftquerschnitte einhüllender Kontur zusammengefasst sind. (Fig. 10)

10. Abbruchgesicherter Doppelschließzylinder nach einem der Ansprüche 1 bis 9, **dadurch gekennzeichnet, dass** das Plättchen (71, 91) in dem in die Ausnehmungen (6, 7) der Gehäusehälften (2, 3) hineinragenden Bereich Bohrungen (72, 90) aufweist und dass Stifte (73) in den Gehäusehälften (2, 3) vorgesehen sind, die in diese Bohrungen (72, 90) nur über einen Teil der Plättchenstärke eingreifen. (Fig. 7, 8, 9)

11. Abbruchgesicherter Doppelschließzylinder nach Anspruch 10, **dadurch gekennzeichnet, dass** in Fortsetzung der Stifte (73) die Zuhaltungen (74, 75, 76) zur schlüsselcodeabhängigen Freigabe oder Sperrung des Zylinders geführt sind. (Fig. 7)

12. Abbruchgesicherter Doppelschließzylinder nach Anspruch 10, **dadurch gekennzeichnet, dass** die Bohrungen als Sackbohrungen (90) ausgeführt sind und die Stifte (73) in diese eingreifen. (Fig. 9)

13. Abbruchgesicherter Doppelschließzylinder nach Anspruch 12, **dadurch gekennzeichnet, dass** den Sackbohrungen (90) gegenüberliegende Sackbohrungen (92) vorgesehen sind, an die Gehäusebohrungen (70) für die Zuhaltungen (74, 75, 76) anschließen. (Fig. 9)

14. Abbruchgesicherter Doppelschließzylinder nach einem der Ansprüche 1 bis 13, **dadurch gekennzeichnet, dass** das Plättchen (22', 60, 71, 91, 84, 102), der Achse der Querbohrung (5) zugewandt, eine rinnenförmige Quernut (42) mit einer Zylinderfläche aufweist, deren Radius dem Radius der Querbohrung (5) entspricht, und dass die Quernut (42) ein Teil der Querbohrung (5) ist. (Fig. 4, 6, 7, 9, 10, 11)

15. Abbruchgesicherter Doppelschließzylinder nach einem der Ansprüche 1 bis 14, **dadurch gekennzeichnet, dass** mindestens ein das Plättchen (22') in einer Gehäusehälfte (2) verankernder Stift (18') eine Bohrung des Plättchens (22') durchsetzt, in der Gehäusehälfte (2) weitergeführt ist und in eine Ringnut (40) in einem Zylinderkern (41) eingreift. (Fig. 4)

16. Abbruchgesicherter Doppelschließzylinder nach einem der Ansprüche 1 bis 15, **dadurch gekennzeichnet, dass** das Plättchen (60) an seinen beiden in die Gehäuseausnehmungen (6, 6', 7) hineinragenden Enden mit unterschiedlichen Bohrungen (61, 62) oder Sackbohrungen (90) für beiderseits unterschiedliche Verankerungen durch Stifte (18, 63, 64) bzw. Hülsen (11, 12) ausgebildet ist und gegebenenfalls auch unterschiedliche Längen der beiden Enden aufweist. (Fig. 6)

17. Abbruchgesicherter Doppelschließzylinder nach einem der Ansprüche 1 bis 16, **dadurch gekennzeichnet, dass** mindestens einer der Stifte (18, 18', 19; 25, 26, 27, 28; 63, 64; 73; 80, 81; 82, 83; 100) zumindest über einen Teil seiner Länge mit einem Gewinde (101) als Schraubenbolzen ausgebildet und in die Gehäusehälfte (2, 3) eingeschraubt ist.

## Claims

1. A break-proof double locking cylinder (1) having a one-piece cylinder housing which has two housing halves (2, 3) with in each case a circularly cylindrical bearing for cylinder cores (41) which can be coupled with a pivoted catch (50) that is provided between the housing halves (2, 3), wherein the housing halves (2, 3) are connected together by means of a cross-piece (4) that is equipped with a cross-bore (5) for the securement of the double locking cylinder (1), and wherein at least one small plate (10, 22, 22', 35, 60, 71, 84, 91, 102) that is anchored in recesses (6, 6', 7) of the housing halves (2, 3) and bridges over the cross-piece (4) is provided in order to increase the break-proofness, **characterised in that** the small plate (10, 22, 22', 35, 60, 71, 84, 91, 102) is arranged so that it lies directly on the cross-piece (4) between the axis of the cross-bore (5) and the catch (50).

2. A break-proof double locking cylinder according to claim 1, **characterised in that** the small plate (10, 22, 22', 35, 60, 71, 84, 91, 102) has a recess (17) in the region of the cross-piece (4) towards the catch and at the two ends engages with full thickness into the recesses (6, 6', 7) of the housing halves (2, 3).

3. A break-proof double locking cylinder according to claim 2, **characterised in that** the base of the recess (17) is formed as a circularly cylindrical face, and the geometrical axis of the circular cylinder corresponds to the rotational axis of the cylinder cores (41) or of the catch (50) respectively.

4. A break-proof double locking cylinder according to one of claims 1 to 3, **characterised in that** the recesses (6, 6', 7) are provided in the housing halves (2, 3) in an extension of the surface of the cross-piece (4) that faces the catch (50) and pass through bores (8, 9, 70) for pin tumblers (74, 75, 76).

5. A break-proof double locking cylinder according to claim 4, **characterised in that** the plate (10) is anchored in the housing halves (2, 3) sleeves (11, 12) that pass through the small plate (10) and receive the tumblers in their interior. (Figure 1)

6. A break-proof double locking cylinder according to one of claims 1 to 5, **characterised in that** the small plate (35, 60, 84) is held fast in the or of the housing halves (2, 3) by means of pins (25, 26, 27, 28; 63, 64; 80, 81, 82, 83) that are provided in pairs on both sides of the tumblers. (Figures 3, 6, 10)

7. A break-proof double locking cylinder according to claim 6, **characterised in that** the pins (25, 26, 27, 28; 63, 64; 80, 81, 82, 83) that are provided in pairs on both sides of the tumblers are steel pins for boring-protection. (Figures 3, 6, 10)

8. A break-proof double locking cylinder according to claim 6 or 7, **characterised in that** the small plate (35, 60) has at the ends that engage into the housing halves (2, 3) laterally hook-shaped recesses (31, 32, 33, 34; 65, 66) into which the pins (25, 26, 27, 28; 63, 64) engage. (Figures 3, 6)

9. A break-proof double locking cylinder according to claim 6 or 7, **characterised in that** the pins (80, 81; 82, 83) that are provided in pairs penetrate bores in the small plate (84) that lie next to the longitudinal axis of the small plate (84) and are combined together with any existing bores directly on the longitudinal axis to form a common recess (85, 86) with a contour enveloping the pin cross-sections. (Figure 10)

10. A break-proof double locking cylinder according to one of claims 1 to 9, **characterised in that** the small plate (71, 91) has bores (72, 90) in the region that projects into the recesses (6, 7) of the housing halves (2, 3), and **in that** pins (73) are provided in the housing halves (2, 3) that engage into these bores (72, 90) just over a portion of the thickness of the small plate. (Figures 7, 8, 9)

11. A break-proof double locking cylinder to claim 10, **characterised in that** the tumblers (74, 75, 76) are guided in continuation of the pins (73) for key-code-dependent release or blocking of the cylinder. (Figure 7)

12. A break-proof double locking cylinder according to claim 10, **characterised in that** the bores are constructed as blind bores (90), and the pins (73) engage into these. (Figure 9)

13. A break-proof double locking cylinder according to claim 12, **characterised in that** blind bores (92) are provided that lie opposite the blind bores (90) and with which housing bores (70) for the tumblers (74, 75, 76) connect up. (Figure 9)

14. A break-proof double locking cylinder according to one of claims 1 to 13, **characterised in that** the small plate (22', 60, 71, 91, 84, 102), facing the axis of the cross-bore (5), has a channel-shaped cross-groove (42) with a cylinder face, the radius of which corresponds to the radius of the cross-bore (5), and **in that** the cross-groove (42) is a part of the cross-bore (5). (Figures 4, 6, 7, 9, 10, 11)

15. A break-proof double locking cylinder according to one of claims.1 to 14, **characterised in that** at least one pin (18') that anchors the small plate (22') in a housing half (2) passes through a bore of the small
plate (22'), is continued in the housing half (2) and engages into an annular groove (40) in a cylinder core (41). (Figure 4)

16. A break-proof double locking cylinder according to one of claims 1 to 15, **characterised in that** the small plate (60) is formed at its two ends that project into the housing recesses (6, 6', 7) with different bores (61, 62) or blind bores (90) for different forms of anchorage on both sides by means of pins (18, 63, 64) or sleeves (11, 12) and, if applicable, also has different lengths of the two ends. (figure 6)

17. A break-proof double locking cylinder according to one of claims 1 to 16, **characterised in that** at least one of the pins (18, 18', 19; 25, 26, 27, 128; 63, 64; 73; 80, 81; 82, 83; 100) is formed at least over a portion of its length with a thread (101) as a screw bolt and is screwed into the housing half (2, 3).

## Revendications

1. Cylindre de fermeture double (1) avec protection contre la rupture, comprenant un boîtier de cylindre d'une seule pièce, qui présente deux moitiés de boîtier (2, 3) avec, respectivement, un logement cylindrique circulaire pour des noyaux de cylindre (41), qui peuvent être couplés à un panneton (50) prévu entre les moitiés de boîtier (2, 3) et monté à rotation, dans lequel les moitiés de boîtier (2, 3) sont reliées l'une à l'autre par une barrette (4), qui est pourvue d'un perçage transversal (5) pour la fixation du cylindre de fermeture double (1), et dans lequel il est prévu au moins une plaquette (10, 22, 22', 35, 60, 71, 84, 91, 102) ancrée dans des évidements (6, 6', 7) des moitiés de boîtier (2, 3) et pontant la barrette (4) pour augmenter la protection contre la rupture, **caractérisé en ce que** la plaquette (10, 22, 22', 35, 60, 71, 84, 91, 102) est appliquée directement sur la barrette (4) entre l'axe du perçage transversal (5) et le panneton (50).

2. Cylindre de fermeture double avec protection contre la rupture selon la revendication 1, **caractérisé en ce que** la plaquette (10, 22, 22', 35, 60, 71, 84, 91, 102) présente, dans la zone de la barrette (4), vers le panneton, un évidement (17) et s'engage, aux deux extrémités, sur toute l'épaisseur, dans les évidements (6, 6', 7) des moitiés de boîtier (2, 3).

3. Cylindre de fermeture double avec protection contre la rupture selon la revendication 2, **caractérisé en ce que** le fond de l'évidement (17) se présente sous la forme d'une surface de cylindre circulaire et l'axe géométrique du cylindre circulaire correspond à l'axe de rotation des noyaux de cylindre (41) ou du panneton (50).

4. Cylindre de fermeture double avec protection contre la rupture selon l'une quelconque des revendications 1 à 3, **caractérisé en ce que** les évidements (6, 6', 7) sont ménagés dans les moitiés de boîtier (2, 3) dans le prolongement de la surface de la barrette (4) tournée vers le panneton (50) et traversent des perçages (8, 9, 70) pour des arrêts à goupille (74, 75, 76).

5. Cylindre de fermeture double avec protection contre la rupture selon la revendication 4, **caractérisé en ce que** la plaquette (10) est ancrée dans les moitiés de boîtier (2, 3) par des douilles (11, 12) qui traversent la plaquette (10) et reçoivent les arrêts dans leur espace intérieur (Fig. 1).

6. Cylindre de fermeture double avec protection contre la rupture selon l'une quelconque des revendications 1 à 5, **caractérisé en ce que** la plaquette (35, 60, 84) est retenue à l'intérieur des moitiés de boîtier (2, 3) par des goupilles (25, 26, 27, 28 ; 63, 64 ; 80, 81, 82, 83) prévues par paires des deux côtés des arrêts (Fig. 3, 6, 10).

7. Cylindre de fermeture double avec protection contre la rupture selon la revendication 6, **caractérisé en ce que** les goupilles (25, 26, 27, 28 ; 63, 64 ; 80, 81, 82, 83) prévues par paires des deux côtés des arrêts sont des goupilles d'acier destinées à protéger les alésages (Fig. 3, 6,10).

8. Cylindre de fermeture double avec protection contre la rupture selon la revendication 6 ou 7, **caractérisé en ce que** la plaquette (35, 60) présente latéralement, aux extrémités s'engageant dans les moitiés de boîtier (2, 3), des évidements (31, 32, 33, 34 ; 65, 66) en forme de crochets, dans lesquels évidements les goupilles (25, 26, 27, 28 ; 63, 64) s'engagent (Fig. 3, 6).

9. Cylindre de fermeture double avec protection contre la rupture selon la revendication 6 ou 7, **caractérisé en ce que** les goupilles (80, 81 ; 82, 83) prévues par paires traversent des perçages de la plaquette (84), qui se trouvent à proximité de l'axe longitudinal de la plaquette (84) et sont regroupés conjointement avec les éventuels perçages directement dans l'axe longitudinal pour obtenir un évidement commun (85, 86) avec le contour enveloppant les sections transversales des goupilles (Fig. 10).

10. Cylindre de fermeture double avec protection contre la rupture selon l'une quelconque des revendications 1 à 9, **caractérisé en ce que** la plaquette (71, 91) présente des perçages (72, 90) dans la zone qui dépasse dans les évidements (6, 7) des moitiés de boîtier (2, 3) et **en ce qu'**il est prévu dans les moitiés de boîtier (2, 3) des goupilles (73) qui ne s'engagent, dans ces perçages (72,90), que sur une partie de l'épaisseur de la plaquette (Fig. 7,8 9).

11. Cylindre de fermeture double avec protection contre la rupture selon la revendication 10, **caractérisé en ce que** les arrêts (74, 75, 76) sont guidés dans le prolongement des goupilles (73) pour libérer ou bloquer le cylindre en fonction du code de la clé (Fig. 7).

12. Cylindre de fermeture double avec protection contre la rupture selon la revendication 10, **caractérisé en ce que** les perçages se présentent sous la forme de perçages borgnes (90) et les goupilles (73) s'engagent dans ceux-ci (Fig. 9).

13. Cylindre de fermeture double avec protection contre la rupture selon la revendication 12, **caractérisé en ce qu'**il est prévu en regard des perçages borgnes (90) des perçages borgnes (92) qui se raccordent aux perçages (70) du boîtier pour les arrêts (74, 75, 76) (Fig. 9).

14. Cylindre de fermeture double avec protection contre la rupture selon l'une quelconque des revendications 1 à 13, **caractérisé en ce que** la plaquette (22', 60, 71, 91, 84, 102), tournée vers l'axe du perçage transversal (5), présente une rainure transversale (42) en forme de goulotte avec une surface cylindrique, dont le rayon correspond au rayon du perçage transversal (5), et **en ce que** la rainure transversale (42) est une partie du perçage transversal (5) (Fig. 4, 6, 7, 9, 10, 11).

15. Cylindre de fermeture double avec protection contre la rupture selon l'une quelconque des revendications 1 à 14, **caractérisé en ce qu'**au moins une goupille (18') ancrant la plaquette (22') dans une moitié de boîtier (2) traverse un perçage de la plaquette (22'), est acheminée dans la moitié de boîtier (2) et s'engage dans une rainure annulaire (40) dans un noyau de cylindre (41).

16. Cylindre de fermeture double avec protection contre la rupture selon l'une quelconque des revendications 1 à 15, **caractérisé en ce que** la plaquette (60) se présente, à ses deux extrémités dépassant dans les évidements (6, 6', 7) du boîtier, avec différents perçages (61, 62) ou perçages borgnes (90) pour, des deux côtés, différents ancrages par des goupilles (18, 63, 64) ou des douilles (11, 12) et présente éventuellement aussi différentes longueurs des deux extrémités (Fig. 6).

17. Cylindre de fermeture double avec protection contre la rupture selon l'une quelconque des revendications 1 à 16, **caractérisé en ce qu'**au moins l'une des goupilles (18, 18', 19 ; 25, 26, 27, 28 ; 63, 64 ; 73 ; 80, 81 ; 82, 83 ; 100) se présente, en moins sur une partie de sa longueur, avec un filet (101) sous la forme d'un boulon fileté et est vissée dans la moitié de boîtier (2, 3).
